# EUROPÄISCHE PATENTSCHRIFT

(11) **EP 0 386 478 B1**
(45) Veröffentlichungstag und Bekanntmachung des Hinweises auf die Patenterteilung: **02.12.1992**
(21) Anmeldenummer: 90102345.7
(22) Anmeldetag: 07.02.1990
(51) Int. Cl.: B65G 67/00

(54) **Vorrichtung zum Beladen von Räumen mit Gegenständen unterschiedlicher Dimensionen**
Device for stocking spaces with articles of different dimensions
Dispositif pour charger des espaces d'objets de dimensions différentes

(30) Priorität: 08.03.1989 DE 3907376
(43) Veröffentlichungstag der Anmeldung: 12.09.1990
(73) Patentinhaber: MAN TECHNOLOGIE AKTIENGESELLSCHAFT, 80974 München (DE)
(72) Erfinder: Nestmeier, Johannes, Dipl.-Ing. (TU), D-8000 München 40 (DE); Heckel, Hans, Dipl.-Ing., D-8000 München 60 (DE)

(56) Entgegenhaltungen:
- DD-A- 221 708
- DE-A- 3 136 687
- DE-A- 3 616 484
- DE-B- 2 440 682
- GB-A- 1 505 992

## Beschreibung

Die Erfindung bezieht sich auf eine Vorrichtung zum Beladen von Räumen mit Gegenständen unterschiedlicher Dimensionen.

Für die Verpackung dimensionsgleicher Gegenstände, z. B. Waren, sind vollautomatische Vorrichtungen bekannt, bei denen ein Gefäß oder ein Karton voll automatisch befüllt wird.

Bei Parkhäusern ist es ferner bekannt, elektronische Vorrichtungen vorzusehen, die die einfahrenden und ausfahrenden Fahrzeuge zählen und durch eine Anzeige angeben, ob Parkplätze noch frei sind oder nicht. Hierbei geht es wie bei einer bekannten Anlage zum Be- und Entladen von Kraftfahrzeugen auf und von einem Schienenfahrzeug (DE-A- 3 616 484) lediglich um eine in der Zahl von Fahrzeugen bestimmte Kapazität.

Mit der vorliegenden Erfindung wird vorgeschlagen, die Plazierung von unregelmäßig großen Gegenständen in einem Raum oder einem Behältnis zu automatisieren.

Hierzu wird eine rechnergestützte Steuereinheit vorgeschlagen, die eine Sensorik zur Erfassung der notwendigen Maße der Gegenstände enthält, deren Signale in einem Rechner verarbeitet werden, der ein Steuersignal für die Plazierung ausgibt. Im Rechenprogramm sind die geometrischen Charakteristiken des zu beladenden Raumes enthalten.

Damit ist eine flexible und rasche Beladung eines Raumes möglich, wobei je nach Anwendungsfall und Einprogrammierung auch eine hohe Packungsdichte in kurzer Zeit erreichbar ist. Als Raum kann der Raum eines Behältnisses, wie z. B. Container, oder der Raum von Transportfahrzeugen, wie z. B. Zügen, Schiffe als auch Räume innerhalb von Gebäuden verstanden werden.

Je nach Anwendung wird die Steuereinheit einen Mechanismus, wie z. B. einen Greifer, einen Kran ansteuern, oder Anweisungen durch optische und/oder akustische Signale ausgeben.

Die Erfindung eignet sich insbesondere für die Plazierung von Straßenfahrzeugen innerhalb einer Transporteinrichtung, wie z. B. einem Schienenfahrzeug, einer Fähre. In diesen Fällen ist die rechnergestützte Steuereinheit in der Transporteinrichtung mit entsprechend plazierten Sensoren und optischen Signalen und Ampeln ausgestattet. Mit den Sensoren wird automatisch die Länge und je nach Anwendung die Breite und Anzahl der zu transportierenden Fahrzeuge gemessen. Der Rechner bestimmt je nach Messung die Plazierung des jeweiligen Fahrzeugs und zeigt dieses mittels Ampeln und Signalen dem Fahrer des entsprechenden Fahrzeugs an, wo er das Fahrzeug abzustellen hat.

Die Erfindung wird anhand eines in der Zeichnung schematisch dargestellten Ausführungsbeispieles näher erläutert.
Fig. 1 zeigt einen Transportzug mit m-Waggons und
Fig. 2 bis 4 zeigen je einen Beladungsumfang der Zugwaggons.

In Figur 1 ist ein Transportzug mit T1, T2 ... Tm-Waggons dargestellt, der mit einer rechnergestützten Steuereinheit 11 für die Plazierung von Fahrzeugen, die mit dem Zug 10 transportiert werden sollen, ausgerüstet ist. Die Steuereinheit 11 besteht aus einem Rechner 12, der Signale 13 von einem Längenmeßsensor 14 aufnimmt und verarbeitet. Die Betriebsweise der Steuereinheit 11 wird durch die im Rechner 12 enthaltene Software, in der die Längenmaße der Waggons Tj enthalten sind, bestimmt.

Der Rechner 12 ist in irgendeinem der Waggons Ti oder im Triebwagen angeordnet und enthält ferner einen Datenbus 16, der durch sämtliche Waggons Ti führt und zur Aufnahme von Signalen 17 von Zählsensoren 18 dient und Signale 20 bzw. 21 an optische Anzeigegeräte wie Ampeln 22 und Displays 23 weitergibt. Die Ampeln 22 befinden sich jeweils am vorderen und rückwärtigen Ende eines Waggons, während die Zählsensoren 18 jeweils am Anfang und am Ende der tatsächlichen Ladefläche 25 angeordnet sind. Optische Anzeigetafeln können je nach Bedarf vielseitig ausgestaltet sein. Im vorliegenden Beispiel ist an dem jeweiligen Ende eines Waggons je ein Display 23 zur Anzeige der Haltelinie vorgesehen, worauf auch weitere Mitteilungen, wie z. B. Motorausschalten, angegeben werden können.

Bei der Beladung des Zuges 10 fährt das erste Fahrzeug in den Waggon Tm ein, wo mittels des Längensensors 14, der jede bekannte Bauart sein kann, die Länge des Fahrzeugs gemessen wird. Das Längensignal 13 geht in den Rechner 12 ein, dieser ordnet dem Fahrzeug die Nummer T1-1 zu, womit die erste Plazierung im Waggon T1 nachgewiesen wird.

Dieses wird über die Ampeln 22 dem Fahrer des Fahrzeugs T1-1 erkenntlich gemacht, der dann solange durchfährt, bis er über die roten Ampeln am Ende des Waggons T1 sowie den Haltedisplay 23 zum Halten angewiesen wird.

Die weiteren Fahrzeuge erhalten die Nummern T1-2 bis T1-N, wobei N die Nummer des desjenigen Fahrzeugs ist, das gerade noch im Waggon T1 Platz hat. Drei Situationen des einfahrenden Fahrzeugs T1-N sind in den Figuren 2 bis 4 dargestellt.

In Situation 1 (Fig. 2) befindet sich das Fahrzeug T1-N noch im Waggon T2. Die Ampeln 22 am Endes des Waggons stehen auf grün, also freie Fahrt für Fahrzeug T1-N. Beim Durchfahren des Zählsensors 18 (Situation 2, Figur 3) wird dieses N-te Fahrzeug registriert und dem Rechner 12 signalisiert, der die Ampeln 22 des Waggons T2 für das nachfolgende Fahrzeug T2-1 von gelb auf rot schaltet. Mit dem Umschalten auf rot kann gleichzeitig die Ampel des vorhergehenden Waggons T3 beginnen grün zu blinken, um damit den nachfolgenden Fahrern zu signalisieren, daß sie im folgenden Waggon ihren Standplatz finden.

Auf diese Weise kann eine zügige Beladung des Transportzuges 10 ohne Personal erfolgen. Für einen richtungsunabhängigen Betrieb der Steuereinheit 11 sind die Waggons jeweils an ihren beiden Enden mit entsprechenden Einrichtungen 18, 22, 23 bestückt.

Im Fall von Parkdecks von Schiffen oder Fähren werden zweckmäßigerweise zusätzlich Richtungspfeile angesteuert, mit denen der jeweilige Fahrer in die für ihn vorgesehene Kolonne geführt wird.

Um eine optimale Nutzung des Parkdecks zu ermöglichen, können in diesem Fall außer den Sensoren, die die Länge des Fahrzeugs messen, auch Sensoren, die zusätzlich die Breite des Fahrzeugs messen, vorgesehen werden, so daß zwischen Pkw's und Omnibussen bzw. Lastwagen unterschieden werden kann.

## Patentansprüche

1. Vorrichtung zum Beladen von Räumen mit Gegenständen unterschiedlicher Dimensionen,
dadurch gekennzeichnet,
daß die Vorrichtung eine rechnergestützte Steuereinheit (11) aufweist, mit der eine automatische Plazierung der Gegenstände (Tj-i) in Abhängigkeit deren jeweiligen Dimension erfolgt.

2. Vorrichtung nach Anspruch 1, dadurch gekennzeichnet, daß die rechnergestützte Steuereinheit (11) zur Erfassung der Maße der Gegenstände (Tj-i) einen Längensensor (14) sowie einen Rechner (12) aufweist, der mit einem Programm ausgestattet ist, mit dem die Plazierung des jeweiligen Gegenstandes innerhalb des Raumes (Tj) in Abhängigkeit des Sensorsignales (13) errechnet wird und der ein entsprechendes Steuersignal (20, 21) ausgibt.

3. Vorrichtung nach Anspruch 1 oder 2, dadurch gekennzeichnet, daß mit den Steuersignalen (20, 21) optische und/oder akustische Anzeigen (22, 23) angesteuert werden.

4. Vorrichtung nach einem der vorhergehenden Ansprüche, dadurch gekennzeichnet, daß mit den Steuersignalen Roboterarme, Kräne oder dergleichen angesteuert werden.

5. Anwendung der Vorrichtung nach einem der Ansprüche 1 bis 3 zur Beladung von Transporteinrichtungen (10) mit Straßenfahrzeugen (Tj-i).

6. Anwendung nach Anspruch 5, dadurch gekennzeichnet, daß die rechnergestützte Steuereinheit (11) mit Längenmeßsensoren (14) und Zählsensoren (18) sowie optischen Anzeigen (22, 23), wie z. B. Ampeln (22), ausgestattet ist.

## Claims

1. A device for loading spaces with objects of varying sizes, characterised in that the device has a computer-aided control unit (11) with which automatic placing of the objects (Tj-i) is implemented in dependence on the particular size of the said objects.

2. A device according to claim 1, characterised in that the computer-aided control unit (11) has a length sensor (14) for detecting the measurements of the objects (Tj-i) and a computer (12) provided with a program with which the placing of the particular object within the space (Tj) is calculated in dependence on the sensor signal (13) and which issues an appropriate control signal (20, 21).

3. A device according to claim 1 or 2, characterised in that optical and/or acoustic indicators (22, 23) are activated with the control signals (20, 21).

4. A device according to one of the preceding claims, characterised in that robot arms, cranes or the like are activated with the control signals.

5. An application of the device according to one of claims 1 to 3 for loading transportation means (10) with road vehicles (Tj-i).

6. An application according to claim 5, characterised in that the computer-aided control unit (11) is provided with length measurement sensors (14) and counting sensors (18) and also with optical displays (22, 23) such as traffic lights (22) for example.

## Revendications

1. Dispositif de chargement d'espaces avec des objets de dimensions différentes, caractérisé en ce que le dispositif présente une unité de commande (11) assistée par ordinateurs grâce à laquelle on obtient un placement automatique des objets (Tj-i) en fonction de leurs dimensions respectives.

2. Dispositif selon la revendication 1, caractérisé en ce que l'unité de commande assistée par ordinateur (11) présente pour détecter la mesure des objets (Tj-i) un capteur de longueur (14) ainsi qu'un calculateur (12), qui est équipé d'un programme, avec lequel le placement de l'objet correspondant à l'intérieur de l'espace est calculé en fonction du signal (13) du capteur et qui délivre un signal de commande correspondant (20, 21).

3. Dispositif selon la revendication 1 ou 2, caractérisé en ce que des indications optiques et/ou acoustiques (22, 23) sont déclenchées par les signaux de commande (20, 21).

4. Dispositif selon l'une des revendications précédentes, caractérisé en ce que sont actionnés par les signaux de commande, des bras de robots, des grues ou analogues.

5. Application du dispositif selon l'une des revendications 1 à 3, au chargement des dispositifs de transport (10) avec des voitures particulières (Tj-i).

6. Application selon la revendication 5, caractérisée en ce que l'unité de commande (11) assistée par ordinateur est équipée de capteurs de mesure de longueur (14) et de capteurs de comptage (18) ainsi que d'indicateurs optiques (22, 23) comme par exemple de feux de circulation (22).
